# EUROPÄISCHE PATENTSCHRIFT

(11) **EP 1 835 108 B1**
(45) Veröffentlichungstag und Bekanntmachung des Hinweises auf die Patenterteilung: **17.06.2015**
(21) Anmeldenummer: 07102727.0
(22) Anmeldetag: 20.02.2007
(51) Int. Cl.: E05D 15/526

(54) **Fehlschaltsicherung für einen Treibstangenbeschlag eines Fensters oder einer Tür**
Safety device against wrong operation for the fitting of a window or a door
Dispositif de sécurité contre les fausses manoeuvres pour une ferrure des portes ou fenêtres

(30) Priorität: 16.03.2006 DE 102006000121
(43) Veröffentlichungstag der Anmeldung: 19.09.2007
(73) Patentinhaber: Aug. Winkhaus GmbH & Co. KG, 48291 Telgte (DE)
(72) Erfinder: Kaup, Ludger, 48153 Münster (DE)

(56) Entgegenhaltungen:
- DE-A1- 3 025 885
- DE-A1- 3 307 209
- DE-U1- 20 105 251

## Beschreibung

Die Erfindung betrifft eine Fehlschaltsicherung für einen Treibstangenbeschlag eines einen gegen einen Rahmen schwenkbaren Flügel aufweisenden Fensters, einer Fenstertür oder dergleichen mit einem auf einer Treibstange des Treibstangenbeschlages angeordneten Bolzen und mit einem beweglichen Sperrelement zur Halterung des Bolzens bei von dem Rahmen entferntem Flügel und zur Freigabe der Bewegung des Bolzens bei im Rahmen liegendem Flügel, wobei das Sperrelement mit einem hervorstehenden, zur Erfassung der im Rahmen liegenden Stellung des Flügels ausgebildeten Taster in Verbindung steht.

Solche Fehlschaltsicherungen werden bei heutigen, einen Treibstangenbeschlag aufweisenden Fenstern, Fenstertüren oder dergleichen häufig eingesetzt, um eine Betätigung des Treibstangenbeschlages bei von dem Rahmen entfernten Flügel zu verhindern. Erst wenn die Fehlschaltsicherung die im Rahmen liegende Position des Flügels erfasst, wird die Verbindung des Sperrelementes mit dem Bolzen der Treibstange gelöst und die Betätigung des Treibstangenbeschlages ermöglicht.

Eine solche Fehlschaltsicherung ist beispielsweise aus der DE 30 25 885 A1 bekannt. Diese offenbart einen schwenkbaren Hebel. Das freie Ende des schwenkbaren Hebels sperrt in der in einer Stellung die Bewegung eines Bolzens. Ein Rahmenanschlagsteg erfasst die im Rahmen liegende Stellung des Flügels und ist mit dem Hebel einstückig gefertigt. Damit wird der Hebel immer ausgelenkt, wenn der Rahmenanschlagsteg verschwenkt wird.

Eine Fehlschaltsicherung ist auch aus der DE 201 05 251 U1 bekannt. Bei dieser Fehlschaltsicherung ist das Sperrelement auf einem von dem Bolzen der Treibstange weg vorgespannten und auf einer feststehenden Stulpschiene gelagerten Schwenkhebel angeordnet. Der Schwenkhebel steht einem sich am Rahmen abstützenden Auslöseglied gegenüber. Das Auslöseglied verschwenkt den Schwenkhebel in Abhängigkeit von der Stellung des Flügels gegenüber dem Rahmen und gibt damit die Bewegung der Treibstange frei oder blockiert diese.

Nachteilig bei der bekannten Fehlschaltsicherung ist jedoch, dass sie sehr empfindlich gegenüber Toleranzen zwischen dem Rahmen und dem Flügel ist. Solche Toleranzen entstehen bei der Montage des Flügels oder durch Temperatur-, Witterungs- oder Betriebseinflüsse. Im ungünstigsten Fall kann dies dazu führen, dass die Fehlschaltsicherung die Bewegung der Treibstange blockiert, obwohl der Flügel in dem Rahmen liegt. Anschließend lässt sich der Treibstangenbeschlag nicht betätigen.

Der Erfindung liegt das Problem zugrunde, eine Fehlschaltsicherung der eingangs genannten Art so weiterzubilden, dass sie möglichst unempfindlich gegenüber Toleranzen ist und sich einfach bzw. werkzeuglos montieren lässt.

Dieses Problem wird erfindungsgemäß dadurch gelöst, dass zwischen dem Sperrelement und dem Taster eine zur Ermöglichung der Bewegung des Tasters bei von dem Bolzen entferntem Sperrelement ausgebildete Ausgleichseinrichtung angeordnet ist und dass die Ausgleichseinrichtung eine auf dem Sperrelement oder dem Taster angeordnete Steuernase und eine auf dem gegenüberstehenden Bauteil des Sperrelementes oder des Tasters angeordnete Steuerrampe aufweist und dass sich an die Steuerrampe eine Steuerbahn für die Steuernase anschließt.

Durch diese Gestaltung ermöglicht die Ausgleichseinrichtung den Ausgleich der Toleranzen zwischen dem Flügel und dem Rahmen. Der Taster lässt sich daher so anordnen, dass er den Flügel frühzeitig erfasst und das Sperrelement bewegt. Die Ausgleichseinrichtung ermöglicht es jedoch, den Taster weiter zu bewegen, ohne dass die Stellung des Sperrelementes verändert wird. Daher ermöglicht die erfindungsgemäße Fehlschaltsicherung eine besonders frühzeitige Erfassung des Schwenkens des Flügels gegen den Rahmen. Da die erfindungsgemäße Fehlschaltsicherung kein aufwändiges Auslöseglied an dem Rahmen benötigt, ist sie besonders einfach zu montieren. Der bauliche Aufwand zur Erzeugung der Ausgleichseinrichtung lässt besonders gering halten, weil die Ausgleichseinrichtung eine auf dem Sperrelement oder dem Taster angeordnete Steuernase und eine auf dem gegenüberstehenden Bauteil des Sperrelementes oder des Tasters angeordnete Steuerrampe aufweist und wenn sich an die Steuerrampe eine Steuerbahn für die Steuernase anschließt.

Der bauliche Aufwand für eine vorgesehene Bewegung des Sperrelementes in Abhängigkeit von der Bewegung des Tasters lässt sich gemäß einer vorteilhaften Weiterbildung der Erfindung besonders gering halten, wenn der Taster und das Sperrelement unterschiedliche Bewegungsrichtungen aufweisen und einander gegenüberstehende Steuerelemente haben. Hierdurch lässt sich bei geringfügiger Bewegung des Tasters eine im Verhältnis dazu große Bewegung des Sperrelementes erzeugen.

Die Übersetzung der Bewegungen zwischen dem Taster und dem Sperrelement lässt sich gemäß einer anderen vorteilhaften Weiterbildung der Erfindung durch eine geeignete Wahl von Hebelarmen einfach einstellen, wenn der Taster und/oder das Sperrelement schwenkbar gelagert sind/ist.

Die erfindungsgemäße Fehlschaltsicherung gestaltet sich besonders kompakt, wenn ausschließlich das Sperrelement schwenkbar gelagert ist und der Taster axial verschieblich geführt ist.

Die erfindungsgemäße Fehlschaltsicherung lässt sich besonders einfach montieren, wenn ein Gehäuse eine Führung für den Taster und eine Lagerung für das Sperrelement aufweist und den auf der Treibstange angeordneten Bolzen übergreift.

Um die Montage der erfindungsgemäßen Fehlschaltsicherung zu Vereinfachung bzw. werkzeuglos zu gestalten, ist das Gehäuse mit einem feststehenden Bauteil des Treibstangenbeschlages verrastbar. Das feststehende Bauteil kann beispielsweise eine die Treibstange abdeckende Stulpschiene des Treibstangenbeschlages sein. Die Montage des die Führung für den Taster und die Lagerung für das Sperrelement aufweisenden Gehäuses unmittelbar an dem feststehenden Bauteil des Treibstangenbeschlages hat insbesondere den Vorteil, dass das Sperrelement zuverlässig gegenüber dem Bolzen der Treibstange ausgerichtet ist.

Die erfindungsgemäße Fehlschaltsicherung ist zuverlässig gegenüber dem Flügel und dem Rahmen ausgerichtet und ermöglicht eine zuverlässige Erfassung einer Drehstellung und einer Kippstellung des Flügels, wenn das feststehende, mit dem Gehäuse verbundene Bauteil des Treibstangenbeschlages eine einem Ecklager diagonal gegenüber angeordnete Eckumlenkung ist.

In den verschiedenen Stellungen des Treibstangenbeschlages wird der Bolzen zuverlässig von dem Sperrelement umgriffen oder abgestützt, wenn das Sperrelement eine mittige Ausnehmung zur Aufnahme des Bolzens der Treibstange in Drehstellung des Treibstangenbeschlages und einen Anschlag zur Abstützung des Bolzens der Treibstange in Kippstellung und/oder in Spaltlüftungsstellung des Treibstangenbeschlages hat.

Der Bolzen könnte beispielsweise ein üblicher und damit kostengünstiger, runder Schließzapfen eines Verschlusses des Treibstangenbeschlages sein. Ein besonders zuverlässiges Einrasten der erfindungsgemäßen Fehlschaltsicherung in den vorgesehenen Stellungen des Treibstangenbeschlages lässt sich einfach erreichen, wenn der Bolzen einen rechteckigen Querschnitt aufweist.

Die erfindungsgemäße Fehlschaltsicherung weist eine hohe Stabilität auf und lässt sich besonders kostengünstig fertigen, wenn das Gehäuse aus Kunststoff und der Taster sowie das Sperrelement aus Metall gefertigt sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
Fig. 1 ein Fenster in einer Kippstellung mit einer erfindungsgemäßen Fehlschaltsicherung,
Fig. 2 eine stark vergrößerte Darstellung der Fehlschaltsicherung,
Fig. 3 eine Schnittdarstellung durch die Fehlschaltsicherung aus Figur 2 entlang der Linie III - III,
Fig. 4 die Fehlschaltsicherung aus Figur 3 bei einer Schließstellung des Fensters aus Figur 1,
Fig. 5 die Fehlschaltsicherung aus Figur 3 bei einer Drehstellung des Fensters aus Figur 1.

Figur 1 zeigt ein Fenster mit einem Rahmen 1, einem Flügel 2 und mit einem Treibstangenbeschlag 3. Der Flügel 2 lässt sich von dem Rahmen 1 um eine horizontale Achse 4 in eine dargestellte Kippstellung und um eine vertikale Achse 5 in eine Drehstellung von dem Rahmen 1 weg verschwenken. In einer Schließstellung des Fensters liegt der Flügel 2 in dem Rahmen 1 und lässt sich über den Treibstangenbeschlag 3 mit dem Rahmen 1 verriegeln. Der Treibstangenbeschlag 3 wird über eine Handhabe 6 angetrieben. Weiterhin hat der Treibstangenbeschlag 3 eine Fehlschaltsicherung 7 mit einem hervorstehenden Taster 8. Die Fehlschaltsicherung 7 ist auf einer Eckumlenkung 9 des Treibstangenbeschlages 3 diagonal gegenüber einem im Schnittpunkt der vertikalen und der horizontalen Achse 4, 5 angeordneten Ecklager 10 befestigt. In der dargestellten Kippstellung des Fensters steht der Taster 8 der Fehlschaltsicherung 7 über dem Flügel 2 über. Der Taster 8 wird dabei nur von einem Flügelüberschlag 11 überdeckt. Bei der Bewegung des Fensters in die Schließstellung wird der Taster 8 der Fehlschaltsicherung 7 von dem Rahmen 1 niedergedrückt.

Figur 2 zeigt stark vergrößert die Fehlschaltsicherung 7 des Treibstangenbeschlages 3 aus Figur 1 mit der Eckumlenkung 9. Die Fehlschaltsicherung 7 weist ein mit der Eckumlenkung 9 verbundenes Gehäuse 12 auf. In dem Gehäuse 12 stützt sich ein den Taster 8 in die dargestellte, hervorstehende Stellung vorspannendes Federelement 13 ab. Der Taster 8 ist mit einem Sperrelement 14 gekoppelt, dessen freies Ende einen Anschlag 15 für einen auf einer Treibstange 16 des Treibstangenbeschlages 3 angeordneten Bolzen 17 hat.

Figur 3 zeigt die Fehlschaltsicherung 7 des Treibstangenbeschlages 3 aus Figur 2 in einer Schnittdarstellung entlang der Linie III - III. Hierbei ist zu erkennen, dass das Sperrelement 14 schwenkbar gelagert ist, während der Taster 8 axial verschieblich eine Führung 18 in dem Gehäuse 12 hat. Das Gehäuse 12 weist zudem eine nicht dargestellte Lagerung für das Sperrelement 14 auf. Das Sperrelement 14 und der Taster 8 weisen einander gegenüberstehende Steuerelemente 19, 20 auf. Bei der dargestellten, von dem Rahmen 1 entfernten Stellung des Flügels 2 wird der Taster 8 von dem Federelement 13 in die dargestellte hervorstehende Lage vorgespannt und nimmt über sein Steuerelement 19 das Steuerelement 20 des Sperrelementes 14 mit. Dabei wird das Sperrelement 14 in die dargestellte Stellung, in der der Bolzen 17 der Treibstange 16 dem Anschlag 15 des Sperrelementes 14 gegenübersteht, ausgelenkt. Damit lässt sich die Treibstange 16 aus der Kippstellung des Treibstangenbeschlages 3 heraus bewegen. Strichpunktiert ist in Figur 3 der Bolzen 17 der Treibstange 16 bei einer möglichen Spaltlüftungsstellung des Treibstangenbeschlages 3 dargestellt.

Wenn man ausgehend von der in Figur 3 dargestellten Stellung der Fehlschaltsicherung 7 den Flügel 2 gegen den Rahmen 1 drückt, wird der Taster 8 gegen die Kraft des Federelementes 13 niedergedrückt. Diese Stellung ist in Figur 4 dargestellt. Bei diesem Drücken des Flügels 2 gegen den Rahmen 1 gelangt eine Steuerrampe 21 des Tasters 8 gegen eine Steuernase 22 des Sperrelementes 14 und lenkt das Sperrelement 14 aus dem Bewegungsbereich des Bolzens 17 der Treibstange 16 heraus. An die Steuerrampe 21 des Tasters 8 schließt sich eine Steuerbahn 23 an, auf der die Steuernase 22 entlang gleitet. Die Steuerbahn 23 und die Steuernase 22 bilden eine Ausgleichseinrichtung 24, in der das Sperrelement 14, wie dargestellt, aus dem Bewegungsbereich des Bolzens 17 ausgelenkt ist und der Taster 8 weiter niedergedrückt werden kann. Diese Ausgleichseinrichtung 24 ermöglicht den Ausgleich von Toleranzen zwischen dem Flügel 2 und dem Rahmen 1. In der dargestellten, im Rahmen 1 liegenden Stellung des Flügels 2 lässt sich der Treibstangenbeschlag 3 in die Drehstellung oder die Schließstellung verstellen. Zur Verdeutlichung sind in Figur 4 die möglichen Positionen des Bolzens 17 in der Kippstellung mit K, in der Drehstellung mit D und in der Schließstellung mit Z gekennzeichnet.

Figur 5 zeigt die Fehlschaltsicherung 7 aus Figur 3 in der Drehstellung des Treibstangenbeschlages 3 bei von dem Rahmen 1 entferntem Flügel 2. Hierbei ist zu erkennen, dass der Bolzen 17 der Treibstange 16 in einer Ausnehmung 25 des Sperrelementes 14 gehalten ist. Damit lässt sich die Treibstange 16 erst wieder verschieben, wenn der Flügel 2 gegen den Rahmen 1 gedrückt wird. Der Bolzen 17 weist einen viereckigen Querschnitt auf.

## Patentansprüche

1. Fehlschaltsicherung (7) für einen Treibstangenbeschlag (3) eines einen gegen einen Rahmen schwenkbaren Flügel (2) aufweisenden Fensters, einer Fenstertür oder dergleichen mit einem auf einer Treibstange des Treibstangenbeschlages (3) angeordneten Bolzen (17) und mit einem beweglichen Sperrelement (14) zur Halterung des Bolzens (17) bei von dem Rahmen (1) entferntem Flügel (2) und zur Freigabe der Bewegung des Bolzens (17) bei im Rahmen (1) liegendem Flügel (2), wobei das Sperrelement (14) mit einem hervorstehenden, zur Erfassung der im Rahmen (1) liegenden Stellung des Flügels (2) ausgebildeten Taster (8) in Verbindung steht, **dadurch gekennzeichnet dass** zwischen dem Sperrelement (14) und dem Taster (8) eine zur Ermöglichung der Bewegung des Tasters (8) bei von dem Bolzen (17) entferntem Sperrelement (14) ausgebildete Ausgleichseinrichtung (24) angeordnet ist und dass die Ausgleichseinrichtung (24) eine auf dem Sperrelement (14) oder dem Taster (8) angeordnete Steuernase (22) und eine auf dem gegenüberstehenden Bauteil des Sperrelementes (14) oder des Tasters (8) angeordnete Steuerrampe (21) aufweist und dass sich an die Steuerrampe (21) eine Steuerbahn (23) für die Steuernase (22) anschließt.

2. Fehlschaltsicherung nach Anspruch 1, **dadurch gekennzeichnet, dass** der Taster (8) und das Sperrelement (14) unterschiedliche Bewegungsrichtungen aufweisen und einander gegenüberstehende Steuerelemente (19, 20) haben.

3. Fehlschaltsicherung nach einem der vorhergehenden Ansprüche, **dadurch gekennzeichnet, dass** der Taster (8) und/oder das Sperrelement (14) schwenkbar gelagert sind/ist.

4. Fehlschaltsicherung nach einem der vorhergehenden Ansprüche, **dadurch gekennzeichnet, dass** ausschließlich das Sperrelement (14) schwenkbar gelagert ist und der Taster (8) axial verschieblich geführt ist.

5. Fehlschaltsicherung nach einem der vorhergehenden Ansprüche, **dadurch gekennzeichnet, dass** ein Gehäuse (12) eine Führung (18) für den Taster (8) und eine Lagerung für das Sperrelement (14) aufweist und den auf der Treibstange (16) angeordneten Bolzen (17) übergreift.

6. Fehlschaltsicherung nach Anspruch 5, **dadurch gekennzeichnet, dass** das Gehäuse (12) mit einem feststehenden Bauteil des Treibstangenbeschlages (3) verrastet ist.

7. Fehlschaltsicherung nach Anspruch 5 oder 6, **dadurch gekennzeichnet, dass** das feststehende, mit dem Gehäuse (12) verbundene Bauteil des Treibstangenbeschlages (3) eine einem Ecklager (10) diagonal gegenüber angeordnete Eckumlenkung (9) ist.

8. Fehlschaltsicherung nach einem der vorhergehenden Ansprüche, **dadurch gekennzeichnet, dass** das Sperrelement (14) eine mittige Ausnehmung (25) zur Aufnahme des Bolzens (17) der Treibstange (16) in Drehstellung des Treibstangenbeschlages (3) und einen Anschlag (15) zur Abstützung des Bolzens (17) der Treibstange (16) in Kippstellung und/oder in Spaltlüftungsstellung des Treibstangenbeschlages (3) hat.

9. Fehlschaltsicherung nach einem der vorhergehenden Ansprüche, **dadurch gekennzeichnet, dass** der Bolzen (17) einen rechteckigen Querschnitt aufweist.

10. Fehlschaltsicherung nach Anspruch 5, **dadurch gekennzeichnet, dass** das Gehäuse (12) aus Kunststoff und der Taster (8) sowie das Sperrelement (14) aus Metall gefertigt sind.

## Claims

1. Safety device against wrong operation (7) for a connecting rod fitting (3) of a window comprising a leaf (2) pivotable against a frame, of a casement door or the like having a bolt (17) arranged on a connecting rod of the connecting rod fitting (3) and having a movable blocking element (14) for holding the bolt (17) when the leaf (2) is away from the frame (1) and for releasing the movement of the bolt (17) when the leaf (2) is in the frame (1), wherein the blocking element (14) is connected with a protruding sensing device (8) designed for determining the position of the leaf (2) in the frame (1), **characterized in that** a balancing mechanism (24) is arranged between the blocking element (14) and the sensing device (8) designed for enabling the movement of the sensing device (8) with the blocking element (14) away from the bolt (17), and **in that** the balancing mechanism (24) comprises a control nose (22) arranged on the blocking element (14) or the sensing device (8) and a control ramp (21) arranged on the opposite part of the blocking element (14) or of the sensing device (8), and **in that** a control path (23) for the control nose (22) is attached to the control ramp (21).

2. Safety device against wrong operation according to claim 1, **characterized in that** the sensing device (8) and the blocking element (14) comprise different directions of movement and have control elements (19, 20) opposite one another.

3. Safety device against wrong operation according to one of the previous claims, **characterized in that** the sensing device (8) and/or the blocking element (14) are/is pivot-mounted.

4. Safety device against wrong operation according to one of the previous claims, **characterized in that** exclusively the blocking element (14) is pivot-mounted and the sensing device (8) is guided in an axially shiftable manner.

5. Safety device against wrong operation according to one of the previous claims, **characterized in that** a housing (12) comprises a guide (18) for the sensing device (8) and a bearing for the blocking element (14) and overlaps the bolt (17) arranged on the connecting rod (16).

6. Safety device against wrong operation according to claim 5, **characterized in that** the housing (12) is locked together with a fixed part of the connecting rod fitting (3).

7. Safety device against wrong operation according to claim 5 or 6, **characterized in that** the fixed part of the connecting rod fitting (3), connected with the housing (12), is a corner deviation (9) arranged diagonally opposite a corner bearing (10).

8. Safety device against wrong operation according to one of the previous claims, **characterized in that** the blocking element (14) has a centered clearance (25) for taking in the bolt (17) of the connecting rod (16) in rotational position of the connecting rod fitting (3) and a stop (15) for supporting the bolt (17) of the connecting rod (16) in tilted position and/or in gap ventilation position of the connecting rod fitting (3).

9. Safety device against wrong operation according to one of the previous claims, **characterized in that** the bolt (17) comprises a rectangular cross section.

10. Safety device against wrong operation according to claim 5, **characterized in that** the housing (12) is made of synthetic material and the sensing device (8) as well as the blocking element (14) are made of metal.

## Revendications

1. Dispositif de sécurité (7) pour une ferrure de bielle (3) pivotant contre un ouvrant de cadre (2) comportant une fenêtre ou un dispositif analogue ou une crémone (3) placée sur une tige d'entraînement avec des boulons (17) et avec un élément de verrouillage mobile (14) afin de maintenir le boulon (17) dans le cadre (1) de l'ouvrant éloignée (2) et libérer le mouvement du boulon (17) dans le cadre (1), se trouvant dans l'ouvrant (2), dans lequel l'élément de verrouillage des moyens (14) d'une saillie est en communication avec le bouton-poussoir (8) pour la détection de la position de l'ouvrant (2) du cadre (1), **caractérisé en ce que**, entre l'élément de blocage (14) et le bouton (8), se trouve un élément de blocage à distance (14) du boulon (17) pour permettre le mouvement du bouton (8) qui se forme par le biais des moyens de compensation (24) et que les moyens de compensation (24) sont placés sur l'élément de verrouillage (14) ou sur le bouton (8) du poste de commande (22) et sur la partie opposée de l'élément de blocage (14) ou du bouton (8) placé sur la rampe de commande (21) et que la rampe de commande (21) soit connectée à une voie de commande (23) pour le poste de commande (22).

2. Dispositif de sécurité selon la revendication 1, **caractérisé en ce que** le bouton (8) et l'élément de verrouillage (14) détiennent des directions de mouvement et des commandes supérieurs (19, 20).

3. Dispositif de sécurité selon l'une des revendications précédentes, **caractérisé en ce que** le bouton (8) et/ou l'élément de blocage (14) est/sont monté(s) de façon pivotante.

4. Dispositif de sécurisé selon l'une des revendications précédentes, **caractérisé en ce que** seul l'élément de verrouillage (14) est monté sur le pivot, et la touche (8) est guidé de manière déplaçable axialement.

5. Dispositif de sécurité selon l'une des revendications précédentes, **caractérisé en ce qu'**un boîtier (12) comporte un guide (18) pour la touche (8) et un palier pour l'élément de verrouillage (14) et la tringle de manoeuvre (16) du boulon (17).

6. Dispositif de sécurité selon la revendication 5, **caractérisé en ce que** le boîtier (12) est couplé avec un élément fixe de la ferrure de la tringle de manoeuvre (3).

7. Dispositif de sécurité selon les revendications 5 ou 6, **caractérisé en ce que** la fixation du boîtier (12) attaché à la tige d'entraînement (3) forme un coin diagonalement opposé (9) au palier d'angle (10).

8. Dispositif de sécurité selon l'une des revendications précédentes, **caractérisé en ce que** l'élément de blocage (14) affiche un niche central (25) pour recevoir le boulon (17) de la tige d'entraînement (16) dans la position du raccord de tige de soufflage (3) et une butée (15) de rotation pour supporter le boulon (17) de la tige d'entraînement (16) dans la segmentation inclinée et/ou dans la position entrebâillée d'aération du raccord (3).

9. Dispositif de sécurité selon l'une des revendications précédentes, **caractérisé en ce que** le boulon (17) détient une section transversale rectangulaire.

10. Dispositif de sécurité selon la revendication 5, **caractérisé en ce que** le boîtier (12) est fait en matière plastique, et le bouton-poussoir (8) et l'élément de verrouillage (14) sont faits en métal.
